# FASCICULE DE BREVET EUROPEEN

(11) **EP 1 869 530 B1**
(45) Date de publication et mention de la délivrance du brevet: **12.11.2008**
(21) Numéro de dépôt: 06727391.2
(22) Date de dépôt: 30.03.2006
(51) Int. Cl.: G04B 45/04

(54) **DISPOSITIF A COMPENSATION DES EFFETS DE SYNERGIE POUR UNE MONTRE DITE MYSTERIEUSE**
EINRICHTUNG ZUM KOMPENSIEREN DER SYNERGISTISCHEN EFFEKTE EINER SOGENANNTEN MYSTERIOUS WATCH
DEVICE FOR COMPENSATING FOR THE SYNERGISTIC EFFECTS OF A SO-CALLED MYSTERIOUS WATCH

(43) Date de publication de la demande: 26.12.2007
(73) Titulaire: Quinting sa, 1951 Sion (CH)
(72) Inventeur: BERCLAZ, Pascal, CH-1208 Genève (CH)
(74) Mandataire: Cronin, Brian Harold John
(86) Numéro de dépôt international: PCT/IB2006/000731
(87) Numéro de publication internationale: WO 2007/113603

(56) Documents cités:
- EP-A1- 0 360 140
- EP-B1- 0 673 519
- CH-A- 639 812

## Description

La présente invention est relative au domaine de l'horlogerie, plus particulièrement à un dispositif à compensation des effets de synergie pour une montre dite mystérieuse comportant plusieurs disques transparents montés coaxialement et mis en rotation par l'intermédiaire d'organes d'entraînement monté de manière invisible dans la bague du boîtier.

Les montres transparentes, appelées généralement montres mystérieuses, dont le mouvement des aiguilles est transmis par l'intermédiaire de disques dentés transparents font déjà partie de l'état de la technique. Le brevet CH639812 ainsi que le document EP0673519 décrivent de tels dispositifs.

EP0673519 divulgue une montre transparente munie d'une aiguille des secondes, d'une aiguille des minutes et d'une aiguille des heures dont le mouvement est distribué par l'intermédiaire de disques transparents entraînés par un ou plusieurs moteurs confinés dans la bague du boîtier de la montre.

Ce type de montres peut être sujet à des écarts de marche qui peuvent être provoqués par un mouvement brusque du poignet. En effet, un tel mouvement peut accélérer ou ralentir les différents disques et par conséquent altérer la précision de la montre.

Le but de la présente invention est de proposer une montre dite mystérieuse comportant un dispositif destiné à compenser les effets de synergie pouvant être provoqués par le mouvement du poignet.

Conformément à l'invention, ce but est atteint grâce à une montre mystérieuse selon la revendication 1 comportant un arbre des secondes, un canon des minutes et un canon des heures entraînés respectivement par un disque des secondes, un disque des minutes et un disque des heures agencés coaxialement entre le cadran et le fond de la boîte de montre. Ledit cadran et le fond de la boîte de montre ainsi que lesdits disques sont au moins partiellement transparents. Ces derniers possèdent une denture sur leur périmètre externe afin de pouvoir être entraînés par des organes de transmission confinés de manière invisible dans la bague de la boîte de montre dite mystérieuse. Celle-ci comporte un dispositif comprenant un disque dit des « fausses secondes », un double renvoi et au moins un rouage intermédiaire. Le disque dit des « fausses secondes » est ajusté librement sur le pourtour du canon des heures et entraîné par le double renvoi qui lui transmet la vitesse de rotation du disque des secondes. Le rouage intermédiaire assure un sens de rotation du disque des « fausses secondes » contraire au disque des secondes.

Les caractéristiques de l'invention apparaîtront plus clairement à la lecture d'une description d'une forme d'exécution donnée uniquement à titre d'exemple, nullement limitative en se référant aux figures schématiques, dans lesquelles :
- La figure 1 représente une vue côté cadran d'une montre dite mystérieuse selon l'invention comportant deux vue partielles respectivement à 2 heures et 5 heures.
- La figure 2 représente une vue détaillée du dispositif à compensation situé à 2 heures dans la bague du boîtier de montre de la figure 1.
- La figure 3 représente une vue en coupe selon la ligne B-B de la figure 2.
- La figure 4 représente une coupe partielle axiale de la montre mystérieuse.

Selon le mode d'exécution principal de la présente invention, la montre dite mystérieuse (1) est une montre bracelet qui comporte un disque (5) des secondes solidaire de l'arbre (2), un disque (6) des minutes solidaire du canon (3) des minutes et un disque (7) des heures solidaire du canon (4) des heures (Figure 4).

Un moteur pas à pas (non illustré) situé dans la périphérie de la bague (11) de la boîte de montre (1) alimenté par plusieurs piles (non illustrées) transmet le mouvement au disque (5) des secondes par l'intermédiaire d'un premier train de rouage (16) tel qu'illustré par la figure 1. La transmission du mouvement d'une part du disque (5) des secondes au disque (6) des minutes et d'autre part du disque (6) des minutes au disque (7) des heures est réalisée respectivement par un deuxième (17) et un troisième train d'engrenages (non illustrés) agencés dans la bague (11) de la boîte de montre (1).

Afin de compenser les effets du mouvement du poignet notamment sur le disque (5) des secondes, un dispositif comportant un disque (10) dit des «fausses secondes », un double renvoi (12) et au moins un rouage intermédiaire (14), a été intégré dans la montre (1). Le disque (10) des « fausses secondes » est ajusté librement sur le pourtour du canon (4) des heures prenant appuis sur le grand diamètre dudit canon (4) des heures (Figure 4) tandis que le double renvoi (12) ainsi que le rouage intermédiaire (14) sont confinés de manière invisible dans la bague (11) de la boîte de montre (1) à 1 heure (Figure 1).

Selon la figure 3, ce disque est entraîné par le double renvoi (12). Celui-ci est agencé de manière à ce que le rouage intermédiaire (14) puisse transmettre le mouvement du disque (5) des secondes au renvoi inférieur (18) du double renvoi (12). Le renvoi supérieur (19) de celui-ci transmet la vitesse de rotation du disque (5) des secondes au disque des « fausses secondes ». La rotation de celui-ci est contraire à la rotation du disque (5) des secondes.

Un disque intermédiaire (13) immobile (Figure 4) est agencé entre le disque (5) des secondes et le disque (6) des minutes afin de supporter le disque des minutes (6), des heures (7), et des fausses secondes (10) ainsi que l'arbre (2) et les canons (3, 4).

Une rondelle d'espacement (20) est agencée sur le canon (4) des heures entre le cadran (8) et le disque (10) des « fausses secondes » afin d'une part d'empêcher un déplacement vertical du mouvement dans la boîte de montre (1) et d'autre part d'assurer une rotation planaire du disque (10) des « fausses secondes ».

Les différents disques (5, 6, 7, 10 et 13) ainsi que le cadran (8) et le fond (9) de la boîte de montre (1) sont transparent et en saphir.

La masse et le diamètre du disque (5) des secondes et du disque (10) des « fausses secondes » sont identiques afin que le moment d'inertie des deux disques (5, 10) soit identique.

Puisque le moment d'inertie caractérise la capacité d'un objet à pouvoir se mouvoir, il s'ensuit que le dispositif tel que décrit ci-dessus prévient les écarts de marche en cas de mouvement brusque du poignet. En effet, lorsque la montre (1) subie un mouvement rapide, la vitesse de rotation du disque (5) des secondes aura tendance soit à augmenter soit à diminuer. Dans un tel cas, ledit disque (5) exerce, par le biais du rouage intermédiaire (14), une force sur le renvoi inférieur (18) du double renvoi (12). Cette force est annulée par le disque (10) des « fausses secondes » qui exerce une force opposée de même intensité sur le renvoi supérieur (19) du double renvoi (12). Par conséquent, les effets de synergie sont compensés évitant ainsi des écarts de marche de la montre (1).

Dans un deuxième mode d'exécution de la présente invention, au moins une partie transparente qui tourne et/ ou au moins une partie transparente qui ne tourne pas comporte des figures afin de créer des motifs de préférence animés. A titre d'exemple nullement limitatif, une montre mystérieuse (1) selon la présente invention peut comporter un première figure gravée sur le cadran (8), un deuxième motif gravé sur le disque (5) des secondes et un troisième motif gravé sur le disque (10) des « fausses secondes ».

Bien que le but principal du disque (10) des fausses secondes est de compenser les effets de synergie de la montre (1), son sens de rotation contraire au disque (5) des secondes permet également la réalisation de figures animées originales ne pouvant pas être reproduites par les montres mystérieuses traditionnelles.

Il va de soit que l'invention n'est pas limitée au mode d'exécution décrits ci-dessus à titre d'exemple mais qu'elle embrasse, au contraire toutes les variantes d'exécution comme définies par les revendications.

## Revendications

1. Montre dite mystérieuse (1) comportant un arbre (2) des secondes, un canon (3) des minutes et un canon (4) des heures entraînés respectivement par un disque denté (5) des secondes, des minutes (6) et des heures (7), lesdits disques (5, 6, 7) étant au moins partiellement transparents et agencés coaxialement entre le cadran (8) et le fond (9) de la boîte de montre (1), le mouvement de ces disques dentés (5, 6, 7) étant transmis par des organes d'entraînements confinés de manière invisible dans la bague (11) de la boîte de montre (1), **caractérisée en ce que** la montre (1) possède un dispositif comportant un disque (10) dit des « fausses secondes », un double renvoi (12) et au moins un rouage intermédiaire (14), le disque (10) des « fausses secondes » étant ajusté librement sur le pourtour du canon (4) des heures et entraîné par le double renvoi (12) qui lui transmet la vitesse de rotation du disque (5) des secondes, le rouage intermédiaire (14) assurant un sens de rotation du disque (10) des « fausses secondes » contraire au disque (5) des secondes, le dispositif permettant ainsi de compenser les écarts de marche en cas de mouvement brusque.

2. Montre dite mystérieuse (1) selon la revendication 1, **caractérisée en ce que** le disque (10) des « fausses secondes » est de masse et de diamètre identique au disque (5) des secondes.

3. Monte dite mystérieuse (1) selon la revendication 2, **caractérisée en ce que** le disque (10) des « fausses secondes » est au moins partiellement transparent.

4. Montre dite mystérieuse (1) selon la revendication 3, **caractérisée en ce qu'**une aiguille des minutes et une aiguille des heures sont chassés respectivement sur le canon (3) des minutes et le canon (4) des heures.

5. Montre dite mystérieuse (1) selon la revendication 4, **caractérisée en ce qu'**une aiguille des secondes est chassée sur l'arbre (2) des secondes.

6. Montre dite mystérieuse (1) selon l'une quelconque des revendications précédentes, **caractérisée en ce qu'**un disque intermédiaire immobile (13) étant au moins partiellement transparent est agencé entre le disque (5) des secondes et le disque (6) des minutes, ledit disque (13) supportant le disque des minutes (6), des heures (7), et des fausses secondes (10).

7. Montre dite mystérieuse (1) selon l'une quelconque des revendications précédentes, **caractérisée en ce qu'**une rondelle d'espacement (14) est agencée sur le canon (4) des heures entre le cadran (8) et le disque (10) des « fausses secondes ».

8. Montre dite mystérieuse (1) selon l'une quelconque des revendications précédentes, **caractérisée en ce que** les disques dentés des secondes (5), des « fausses secondes » (10), des minutes (6), des heures (7), ainsi que le cadran (8) et le fond (9) de la montre (1) sont en saphirs.

9. Montre dite mystérieuse (1) selon l'une quelconque des revendications précédentes, **caractérisée en ce qu'**au moins une partie transparente qui tourne et/ ou au moins une partie transparente qui ne tourne pas comporte des figures afin de créer des motifs de préférence animés.

10. Montre bracelet dite mystérieuse selon l'une quelconque des revendications précédentes.

## Claims

1. A so-called mysterious watch (1) comprising a seconds arbor (2), a minutes pipe (3) and an hours pipe (4) driven respectively by a seconds toothed disk (5), a minutes toothed disk (6) and an hours toothed disk (7), the said disks (5, 6, 7) being at least partially transparent and arranged coaxially between the dial (8) and the back (9) of the case of the watch (1), the movement of these toothed disks (5, 6, 7) being transmitted by drive members contained invisibly in the ring (11) of the case of the watch (1), **characterized in that** the watch (1) has a device comprising a disk (10) called the "false seconds" disk, a double setting wheel (12) and at least one intermediate gear train (14), the "false seconds" disk (10) being freely adjusted on the periphery of the hours pipe (4) and driven by the double setting wheel (12) which transmits thereto the speed of rotation of the seconds disk (5), the intermediate gear train (14) providing a direction of rotation of the "false seconds" disk (10) contrary to the seconds disk (5), the device thereby making it possible to compensate for the rate differences in the case of sudden movement.

2. A so-called mysterious watch (1) according to Claim 1, **characterized in that** the "false seconds" disk (10) has a weight and diameter identical to the seconds disk (5).

3. A so-called mysterious watch (1) according to Claim 2, **characterized in that** the "false seconds" disk (10) is at least partially transparent.

4. A so-called mysterious watch (1) according to Claim 3, **characterized in that** a minutes hand and an hours hand are chased respectively onto the minutes pipe (3) and the hours pipe (4).

5. A so-called mysterious watch (1) according to Claim 4, **characterized in that** a seconds hand is chased onto the seconds arbor (2).

6. A so-called mysterious watch (1) according to any one of the preceding claims, **characterized in that** an intermediate immobile disk (13) being at least partially transparent is arranged between the seconds disk (5) and the minutes disk (6), the said disk (13) supporting the minutes disk (6), the hours disk (7) and the "false seconds" disk (10).

7. A so-called mysterious watch (1) according to any one of the preceding claims, **characterized in that** a spacer shim (14) is arranged on the hours pipe (4) between the dial (8) and the "false seconds" disk (10).

8. A so-called mysterious watch (1) according to any one of the preceding claims, **characterized in that** the seconds toothed disk (5), the "false seconds" toothed disk (10), the minutes toothed disk (6), the hours toothed disk (7) and the dial (8) and the back (9) of the watch (1) are made of sapphires.

9. A so-called mysterious watch (1) according to any one of the preceding claims, **characterized in that** at least one transparent portion that rotates and/or at least one transparent portion that does not rotate comprises figures in order to create preferably animated patterns.

10. A so-called mysterious wristwatch according to any one of the preceding claims.

## Patentansprüche

1. Mysterieuse genannte Uhr (1), die eine Sekundenwelle (2), ein Minutenrohr (3) und ein Stundenrohr (4) aufweist, die von einer Sekunden- (5), Minuten- (6) bzw. Stunden-Zahnscheibe (7) angetrieben werden, wobei die Scheiben (5, 6, 7) zumindest teilweise transparent und koaxial zwischen dem Zifferblatt (8) und dem Boden (9) des Uhrgehäuses (1) angeordnet sind, wobei die Bewegung dieser Zahnscheiben (5, 6, 7) von Antriebsorganen übertragen wird, die unsichtbar im Ring (11) des Uhrgehäuses (1) eingeschlossen sind, **dadurch gekennzeichnet, dass** die Uhr (1) eine Vorrichtung besitzt, die eine so genannte "falsche Sekunden"-Scheibe (10), eine doppelte Umlenkung (12) und mindestens ein Zwischenräderwerk (14) besitzt, wobei die "falsche Sekunden"-Scheibe (10) frei auf dem Umfang des Stundenrohrs (4) justiert und von der doppelten Umlenkung (12) angetrieben wird, die die Drehgeschwindigkeit der Sekundenscheibe (5) auf sie überträgt, wobei das Zwischenräderwerk (14) eine Drehrichtung der "falsche Sekunden"-Scheibe (10) entgegengesetzt zur Sekundenscheibe (5) gewährleistet, wobei die Vorrichtung es so ermöglicht, die Gangabweichungen im Fall einer abrupten Bewegung zu kompensieren.

2. Mysterieuse genannte Uhr (1) nach Anspruch 1, **dadurch gekennzeichnet, dass** die "falsche Sekunden"-Scheibe (10) die gleiche Masse und den gleichen Durchmesser hat wie die Sekundenscheibe (5).

3. Mysterieuse genannte Uhr (1) nach Anspruch 2, **dadurch gekennzeichnet, dass** die "falsche Sekunden"-Scheibe (10) zumindest zum Teil transparent ist.

4. Mysterieuse genannte Uhr (1) nach Anspruch 3, **dadurch gekennzeichnet, dass** ein Minutenzeiger und ein Stundenzeiger auf das Minutenrohr (3) bzw. auf das Stundenrohr (4) eingepresst sind.

5. Mysterieuse genannte Uhr (1) nach Anspruch 4, **dadurch gekennzeichnet, dass** ein Sekundenzeiger auf die Sekundenwelle (2) eingepresst ist.

6. Mysterieuse genannte Uhr (1) nach einem der vorhergehenden Ansprüche, **dadurch gekennzeichnet, dass** eine zumindest zum Teil transparente, unbewegliche Zwischenscheibe (13) zwischen der Sekundenscheibe (5) und der Minutenscheibe (6) angeordnet ist, wobei die Scheibe (13) die Minutenscheibe (6), die Stundenscheibe (7) und die "falsche Sekunden"-Scheibe (10) trägt.

7. Mysterieuse genannte Uhr (1) nach einem der vorhergehenden Ansprüche, **dadurch gekennzeichnet, dass** eine Abstandsscheibe (14) auf dem Stundenrohr (4) zwischen dem Zifferblatt (8) und der "falsche Sekunden"-Scheibe (10) angeordnet ist.

8. Mysterieuse genannte Uhr (1) nach einem der vorhergehenden Ansprüche, **dadurch gekennzeichnet, dass** die Sekunden- (5), "falsche Sekunden"- (10), Minuten- (6), Stunden-Zahnscheiben (7), sowie das Zifferblatt (8) und der Boden (9) der Uhr (1) aus Saphiren sind.

9. Mysterieuse genannte Uhr (1) nach einem der vorhergehenden Ansprüche, **dadurch gekennzeichnet, dass** mindestens ein transparenter Bereich, der sich dreht, und/oder mindestens ein transparenter Bereich, der sich nicht dreht, Figuren aufweist, um vorzugsweise bewegliche Muster zu erzeugen.

10. Mysterieuse genannte Armbanduhr nach einem der vorhergehenden Ansprüche.
